# EUROPÄISCHE PATENTSCHRIFT

(11) **EP 1 615 529 B1**
(45) Veröffentlichungstag und Bekanntmachung des Hinweises auf die Patenterteilung: **12.03.2008**
(21) Anmeldenummer: 04727549.0
(22) Anmeldetag: 15.04.2004
(51) Int. Cl.: A47B 81/00

(54) **ECKSCHRANK MIT VERSCHIEBLICHEN EINBAUELEMENTEN**
CORNER CUPBOARD COMPRISING MOBILE ASSEMBLY UNITS
ARMOIRE DE COIN A ELEMENTS INTEGRES MOBILES

(30) Priorität: 15.04.2003 DE 20306002 U
(43) Veröffentlichungstag der Anmeldung: 18.01.2006
(73) Patentinhaber: Vauth-Sagel Holding GmbH & Co. KG, 33034 Brakel (DE)
(72) Erfinder: SAGEL, Thomas, 33034 Brakel (DE); SAGEL, Claus, 33602 Bielefeld (DE)
(74) Vertreter: Hüppe, Paul Wilhelm
(86) Internationale Anmeldenummer: PCT/EP2004/003947
(87) Internationale Veröffentlichungsnummer: WO 2004/091344

(56) Entgegenhaltungen:
- EP-A- 0 797 942
- EP-A- 1 050 247
- WO-A-91/03189
- DE-A- 19 514 009

## Beschreibung

Die Erfindung betrifft einen Eckschrank zum Aufstellen in einer Raumecke, mit den Merkmalen des Oberbegriffs des Patentanspruchs 1. Weiterhin bezieht sich die Erfindung auf eine Schiebe- und Schwenkführung mit den Merkmalen des Oberbegriffs des Patentanspruchs 4.

In der internationalen Patentanmeldung WO 91/03189 ist ein solcher Eckschrank beschrieben. Hier weisen die Verschiebe- und Schwenkführungen für die erste Einbaueinheit eine kurvige Führung auf, um den notwendigen Abstand von der Seitenwand zu erreichen. Diese kurvige Führung bemerkt der Benutzer beim Herausziehen des ersten Einbauelementes an einer ungewollten Querbeschleunigung des Einbauelementes mit seinem Ladegut.

Es ist Aufgabe der Erfindung, einen Eckschrank mit einer Verschiebe-Schwenkfuhrung zu zeigen, der einfach herzustellen ist und bei dem ein leichtes und ungestörtes Herausziehen und -schwenken des ersten Einbauelementes gegeben ist.

Gelöst wird diese Aufgabe durch einen Eckschrank mit den Merkmalen des Patentanspruchs 1 und durch eine Schiebe- und Schwenkführung mit den Merkmalen des Patentanspruchs 4.

Vorteilhafte Ausgestaltungen der Erfindung sind in den Unteransprüchen angegeben.

Bei Eckschränken mit normalerweise nicht zugänglichem Stauraum ist es günstig eine Verschiebeführung für ein zweites Einbauelement einzubauen, die Güter darauf in diesem Stauraum unterzubringen und durch Herausschwenken eines ersten Einbauelements aus dem Eckschrank und Verschieben des zweiten Einbauelementes an die Stelle des ersten Einbauelementes, diese Güter zugänglich und damit den Stauraum nutzbar zu machen. Dazu besitzen beide Einbauelemente Schiebeführungen und das erste Einbauelement ist mit der Schwenkbewegung der Tür des Eckschrankes aus diesem herausschwenkbar. Dabei sind die beiden Führungen über Koppelglieder derart miteinander verbunden, dass durch das Schwenken des ersten Einbauelementes das zweite Einbauelement an die freigewordene Stelle des ersten Einbauelementes verschoben wird.

Das zweite Einbauelement ist vorteilhafterweise an zwei sich über die Länge des Eckschrankschenkels erstreckenden Führungsschienen geführt, von denen die eine im Wesentlichen die vertikale Kraft des Gewichtes des Ladegutes und die andere das entstehende Kippmoment aufnimmt. Um das Kippmoment geringer zu halten, verläuft die obere Führungsschiene dicht an der hinteren Schrankwand und die untere Führungsschiene ist nach vom versetzt. Die beiden Führungsschienen sind von zwei Stützblechen gehalten und darüber an dem Schrankboden befestigt. Die Anordnung mit den Führungsschienen und den Stützblechen ist somit sehr einfach in den Schrank einzubauen.

Vorteilhafterweise sind an den zu einem Tragegestell verschweißten Rechteckprofilen des zweiten Einbauelementes oben die Laufrollen für die obere Führungsschiene, welche im wesentlichen die vertikale Last aufnehmen, in vertikaler Richtung gelagert, und unten, entsprechend dem Versatz der Führungsschienen, die unteren Laufrollen horizontal gelagert, die im wesentlichen das Kippmoment aufnehmen. Dabei sind die vertikalen Rechteckprofile dazwischen senkrecht ausgerichtet.

Bei dieser Anordnung ist es günstig, eine der beiden Führungsschienen mit einem C-förmigen Profil auszustatten. In diesem Profil sind in geeigneter Weise die Laufrollen gefasst und können auch bei einem Transport des Schrankes nicht aus der Führung springen. Für die Montage des Einbauelementes ist es günstig, Ausnehmungen in der Führungsschiene vorzusehen, in welche die Laufrollen eingeführt werden. Diese Ausnehmungen sind an solchen Stellen vorgenommen, die durch die Laufrollen in normalen Betriebsstellungen nicht erreicht werden.

An das Tragegestell sind auf einfache Weise horizontal abstehend Ablageelemente eingehängt, auf denen Güter gelagert werden können. Diese Ablageelemente können in der verschobenen Position einfach montiert oder gewechselt werden.

Die Ablageelemente werden noch stabiler am Einbauelement gehalten, indem an dem Rahmen Tragarme angebracht sind, auf denen die Ablageelemente abgestützt sind.

Die Schiebe- und Schwenkführung des ersten Einbauelementes wird durch einen Winkelrahmen, der drehbar an einem Haltewinkel an der Schrankseitenwand gelagert ist, und einem Seiten-Frontrahmen gebildet, der unten mittels einer Teleskopschiene ausziehbar an dem Winkelrahmen befestigt und oben mit einer Rolle in einer Führungsschiene geführt ist. Dabei ist der obere Holm als C-Profil ausgebildet, in dem eine weitere Rolle, die an dem Winkelrahmen mit einem entsprechenden Abstand gelagert ist, geführt wird. Somit ist der Seiten-Frontrahmen oben durch zwei Rollen geführt, die das Kippmoment des Einbauelementes aufnehmen und die horizontale Last ist auf den Winkelrahmen übertragen. Die beiden Rollen dienen auch als Auszugsbegrenzung für den Seiten-Frontrahmen. Dieser Rahmen besitzt zusätzlich einen senkrecht abstehenden Frontrahmenteil, an dem die Tür des Eckschrankes befestigt ist.

Die obere Führungsschiene, die mit einem einfachen Abdeckblech an der Schrankseitenwand befestigt ist, weist einen geraden Verlauf auf. Der Winkel zur Schrankseitenwand ist so gewählt, dass der Seitenrahmen an dem Winkelrahmen vorbei geführt wird und sich das erste Einbauelement schon leicht herausschwenkt. In seiner Endposition lässt sich dann das Einbauelement ganz herausschwenken. Durch die gerade Form wird ein kontinuierliches Schwenken erreicht und es treten beim Herausziehen des ersten Einbauelementes keine Querkräfte auf, die ein Benutzer unangenehm bemerken würde.

An den Seitenrahmen sind auch auf einfache Weise Ablageelemente horizontal abstehend eingehängt, auf denen Güter gelagert werden können. Diese Ablageelemente können in der heraus geschwenkten Position einfach montiert oder gewechselt werden.

Die Ablageelemente werden noch stabiler am Einbau-element gehalten, indem an dem Frontrahmenteil Tragarme angebracht sind, auf denen die Ablageelemente abgestützt sind.

Der Seitenrahmen für das erste Einbauelement und das Tragegestell für das zweite Einbauelement sind über zwei gelenkig miteinander verbundene Hebel und eine Steuerschiene gekoppelt. Dabei ist die Steuerschiene als Führung ausgebildet, in der sich eine Führungsrolle befindet, die über ein Halteblech am Schrankboden befestigt ist. Die Länge der Hebel, die Lage der Gelenke und der Führungsrolle sind so gewählt, dass sich die Hebel in jeder Stellung immer vollständig im Schrank befinden und sich das zweite Einbauelement beim Ausschwenken des ersten Einbauelementes auf den freigewordenen Platz verschiebt. Dabei kann der Ausschwenkwinkel mittels Rastlöchern für einen Hebel in der Steuerschiene verstellt werden.

Eine vorteilhafte Ausgestaltung der Erfindung ist in den Figuren beispielhaft beschrieben.
Fig. 1 zeigt den Eckschrank mit eingeschobenen Einbauelementen
Fig. 2 zeigt den Eckschrank mit herausgeschwenktem Einbauelement
Fig. 3 zeigt perspektivisch die Komponenten der Führungen
Fig. 4 zeigt Die Rahmen mit zusätzlichen Tragarmen

In Fig. 1 ist eine Draufsicht auf den Eckschrank 1 gezeigt, bei dem die Einbauelemente E1 und E2 eingeschoben sind. Für die Einbauelemente E1 und E2 sind die Ablageelemente 2 strichpunktiert dargestellt. Die Führungsschienen 15 und 16 sind mit den Stützblechen 17 an dem Schrankboden 1b befestigt. Auf diesen Führungsschienen läuft das Tragegestell 14. Die Laufrollen 11 laufen in der Schiene 15.
Der Seitenrahmen 3 des Einbauelementes E1 ist mit der Rolle 23 in der Führungsschiene 24 geführt, die mit dem Abdeckblech 25 an der Seitenwand 1c befestigt ist. Die Rolle 23 befindet sich ganz hinten in der Führungsschiene 24. An dem Frontrahmen 3 a ist die Schranktür 1e befestigt, die vollständig geschlossen ist. Das Tragegestell 14 ist über die Hebel 6 und 7 sowie die Steuerschiene 8 mit dem Seitenrahmen 3 gelenkig gekoppelt. An den Lagerpunkten 19 und 20 sind die Hebel an den Einbauelementen E1 und E2 drehbar gelagert. Die Führungsrolle 9 bildet den Drehpunkt der Steuerschiene 8, die durch das Lagerblech 18 am Schrankboden befestigt ist.

In Fig. 2 ist dargestellt, wie das Einbauelement E1 herausgezogen und herausgeschwenkt ist. Der Front-Seitenrahmen 3 ist um die Achse 10 geschwenkt, durch die Rolle 23, die sich jetzt in der vordersten Position in der Führungsschiene 24 befindet, geführt. Die Tür 1e befindet sich in der vollständig aufgeklappten Position. Der Seiten-Front-Rahmen 3 ist aus dem Schwenkrahmen 4 herausgezogen, von dem hier der herausgedrehte Winkelrahmen 4b dargestellt ist. Das Tragegestell 14, und damit das Einbauelement E2, ist auf den Führungsschienen 15 und 16 in dem Eckschrankschenkel 1a bis zum Ende in Richtung der Seitenwand 1c verschoben. Die Führungsschiene 8 ist unter dem Winkelholm 4b mit dem Drehpunkt 20 umgedreht und hat damit über die gekoppelten Hebel 6 und 7 das Tragegestell 14 am Drehpunkt 19 gezogen. Die Wirkung der Drehung kann mittels der Befestigung des Hebels 7 an der Führungsschiene 6 über die Löcher 8a justiert werden. Bei der Drehbewegung sind die Hebel 6, 7, 8 im Schrankinneren geblieben.

In Fig. 3 sind die Komponenten der Schiebe-Schwenkführung perspektivisch dargestellt. An den Stützblechen 17 sind die Führungsschienen 15 und 16 befestigt. Dabei weist beispielhaft die Führungsschiene 16 ein C-Profil mit den Ausnehmungen 16a auf, über die hier die unteren Rollen des Tragegestells 14 in das C-Profil eingebracht werden können. Die U-förmige andere Schiene 15 ist nach oben offen und darin laufen die Rollen 11 des Tragegestells. Das Tragegestell 14 besteht aus den senkrechten Holmen 14a und den waagerechten Holmen 14b und 14c. An dem Holm 14c ist der Drehpunkt 19 angebracht, auf den der Hebel 6 wirkt.
Der Seiten-Front-Rahmen 3 besteht aus dem waagerechten C-Profil 3c, dem Holm 3d sowie den senkrechten Holmen 3b. Senkrecht dazu sind die Frontholme 3a angebracht, die zur Befestigung der Tür dienen.
An der Seitenwand ist der Schwenkrahmen 4 mittels des Halteblechs 22 angebracht. Er besteht aus dem Standholm 4a und dem dazu rechtwinkligen Winkelholm 4b und ist um die vertikale Achse 10 schwenkbar. Der Seiten-Front-Rahmen 3 ist unten mittels einer Teleskopschiene an dem Winkelholm 4b befestigt und darüber herausziehbar. Oben ist der Seiten-Front-Rahmen 3 zum einen über eine Rolle am Standholm 4a, die in dem C-Profil 3c läuft, und zum anderen mit der Rolle 23 an dem Profil 3c geführt, die in der oberen Führungsschiene 24 läuft. Diese ist durch das Abdeckblech 25 verdeckt, das auch an der Seitenwand befestigt ist
Beim Schwenken des Schwenkrahmens 4 um die Achse 10 dreht sich die Steuerschiene 8 um den Drehpunkt 20 und um die Führungsrolle 9 an dem Halteblech 18 unter dem Winkelrahmen 4b hindurch und zieht darüber mittels der Hebel 6 und 7 am Drehpunkt 19. Diese Dreh-Schiebebewegung ist über die Rasterlöcher 8a, mit denen die Lage des Hebels 7 an der Führungsschiene 8 veränderbar ist, justiert.

In Fig. 4 sind die Komponenten der Schiebe-Schwcnkführung ähnlich wie in Fig. 3 in einer anderen Ausführung noch einmal dargestellt. An dem Rahmen 14 sind zusätzlich die Tragarme 27 angebracht, auf denen sich die hier nicht gezeigten Ablageelemente abstützen. Auf gleiche Weise sind an dem Türholm 3a zusätzlich Tragarme 26 angebracht, welche die Ablageelemente 2 in dem Einbauelement E1 abstützen.

### Bezugszeichenliste

- 1: Eckschrank
- 1 a: Schrankschenkel
- 1b: Schrankboden
- 1d: Schrankseitenwand
- 1e: Tür
- 2: Ablageelemente
- 3: Seiten-Front-Rahmen
- 3a: Türholm
- 3c: Führungsholm
- 4: Schwenkrahmen
- 4a: Standholm
- 4b: Winkelholm
- 4c: Führungsrolle
- 6: Hebel
- 7: Hebel
- 8: Steuerschiene
- 9: Führungsrolle
- 10: vertikale Achse
- 11: vertikale Rolle
- 12: Horizontale Rolle
- 14: Tragegestell für E2
- 15: obere Führungsschiene
- 16: untere Führungsschiene
- 16a: Ausnehmung
- 17: Stützbleche
- 18: Bodenleiste
- 19: Drehpunkt
- 20: Drehpunkt
- 22: Haltewinkel
- 23: Führungsrolle
- 24: Führungsschiene
- 25: Abdeckblech
- 26: Tragarm am Frontträger
- 27: Tragarm für Körbe

- AW: Ausstellwinkel
- E1: Einbauelement 1
- E2: Einbauelement 2

## Patentansprüche

1. Eckschrank (1) zum Aufstellen in einer Raumecke, mit zwei in einem Eckschrankschenkel (1a) nebeneinander angeordneten Einbaueinheiten (E1, E2), welche mittels Führungen (3, 4, 15, 16) horizontal verschiebbar und über Koppelglieder (6, 7, 8) bewegungsmäßig derart miteinander verbunden sind, dass beim horizontalen Verschieben (Herausziehen bzw. Einschieben) und Verschwenken um eine vertikale Achse (10) um nahezu 90° der ersten an einer Schiebe- und Schwenkführung (3, 4) gehaltenen Einbaueinheit (E1) die zweite Einbaueinheit (E2) mit einer Verschiebeführung (15,16) auf den freien Platz der ersten Einbaueinheit (E1) hin oder von diesem weg verschoben wird, wobei die Schiebe- und Schwenkführung der ersten Einbaueinheit (E1) aus einem an einer Schrankseitenwand (1e) um die vertikale Achse (10) schwenkbar gelagerten Winkelrahmen (4) aus einem aufrechten Standholm (4a) und einem unten vom Standholm (4a) horizontal abgehenden Winkelholm (4b), und einem Seiten-Frontrahmen (3) ausgeführt ist, der an seinem Frontrahmenteil (3a) eine Schrank-Frontwand (1e) als Tür hält und der mit seinem Seitenrahmenteil (3b) untenseitig unter Zwischenschaltung einer Teleskopschiene an dem unteren Winkelholm (4b) der Schwenkführung (4) verschiebbar ist, und mit einem oberen Führungsholm (3c) eine oben auf dem Standholm (4a) drehbar gelagerte Rolle (4c) verschiebegefürhrt greift,
**dadurch gekennzeichnet, dass** eine am hinteren Ende des Führungsholms (3c) seitlich abstehenden Rolle (23) in eine an der Schrank-Seitenwand (1d) befestigte, diagonal angeordnete Führungsschiene (24) verschiebbar eingreift und dabei in der herausgezogenen Stellung der ersten Baueinheit (E1) mit der Rollo (4c) zur Auszugsbegrenzung zusammenwirkt, wobei die Führungsschiene (24) für das erste Einbauelement (E1) einen geraden Verlauf besitzt und an der Schrankseitenwand (1e) unter einem solchen Winkel befestigt ist, dass sich die Einbaueinheit (E1) im eingeschobenen Zustand gerade im Eckschrank (1) befindet und sich im ausgezogen Zustand um den Standholm (4a) schwenken lässt.

2. Eckschrank nach Anspruch 1, **dadurch gekennzeichnet, dass** an die erste Einbaueinheit (E1) horizontal davon abstehende Ablageelemente (2) angehängt sind.

3. Eckschrank nach Anspruch 1, **dadurch gekennzeichnet, dass** an dem Frontrahmenteil (3a) horizontal davon abstehend Tragarme (26) angebracht sind, auf denen Ablageelemente (2) abgestützt sind.

4. Schiebe- und Schwenkführung für eine Einbaueinheit (E1) mit einem an einer Schrankseitenwand (1e) anbringbaren Halteblech (22), mit einem Winkelrahmen (4), der um eine vertikale Achse (10) drehbar an dem Halteblech gelagert ist und mit einem Seiten-Frontrahmen (3), der unten mittels einer Teleskopschiene ausziehbar an dem Winkelrahmen (4) befestigt und oben mit einer Rolle (23) in einer ebenfalls an der Seitenwand (1e) anbringbaren Führungsschiene (24) geführt ist, wobei der obere Holm des Seiten-Frontrahmens (3) als Führungsholm (3c) ausgebildet ist, in dem eine weitere Rolle (4c), die an dem Winkelrahmen (4) mit einem entsprechenden Abstand gelagert ist, geführt ist, so dass der Seiten-Frontrahmen (3) oben durch zwei Rollen (23, 4c) geführt ist, die das Kippmoment der Einbaueinheit (E1) aufnehmen und die horizontale Last auf den Winkelrahmen (4) übertragen und die als Auszugsbegrenzung für den Seiten-Frontrahmen (3) dienen, **dadurch gekennzeichnet, dass** die obere Führungsschiene (24) einen geraden Verlauf und einen Winkel zur Schrankselterwand (1e) aufweist, so dass der Seitenrahmen (3b) beim Ausziehen an dem Winkelrahmen (4) vorbeigeführt wird und sich die Einbaueinheit (E1) schon leicht um die Achse (10) herausschwenkt.

## Claims

1. Corner cupboard (1) to be placed in a corner of a room, said corner cupboard comprising two assembly units (E1, E2) arranged side by side in one section (1a) of the corner cupboard, the assembly units (E1, E2) being horizontally moveable by means of guides (3, 4, 15, 16) and interconnected movement-wise via coupling elements (6, 7, 8) in such a way that on horizontal movement (pull-out or push-in) and pivoting about a vertical axis (10) by nearly 90° of the first assembly unit (E1), held of a sliding and pivoting guide (3, 4), the second assembly unit (E2) is displaced by means of a displacement guide (15, 16) towards or away from the vacant position of the first assembly unit (E1), whereby the sliding and pivoting guide of the first assembly unit (E1) includes a bracket frame (4) mounted on a cupboard wall (1e) to pivot about the vertical axis (10), the bracket frame (4) consisting of an upright standing beam (4a) and an angle beam (4b) horizontally protruding from the bottom of the standing beam (4a), and a side-front frame (3) having a front frame part (3a) on which a cupboard front wall (1e) is held as a door, the front frame part (3a) being moveable with a side frame part (3b) of the side-front frame (3) by means of a lower interconnection of a telescopic rail with the lower angled beam (4b) of the pivoting guide (4), and an upper guiding beam (3c) which grabs, in a moveable way, a roller (4c) rotatably mounted on top of the standing beam (4a), **characterized in that** a roller (23) laterally protruding from the back of the guiding beam (3c) engages in a moveable way a diagonally arranged guide rail (24) attached to a cupboard side wall (1d), the roller (23) cooperating with the roller (4c) in the pulled-out position of the first assembly unit (E1) for limiting the pull-out, wherein the guide rail (24) for the first assembly unit (E1) has a straight run and is attached to the cupboard side wall (1e) at such an angle that the assembly unit (E1) in its pushed-in position is straightly located in the corner cupboard (1), and in its pulled-out position pivots about the standing beam (4a).

2. Corner cupboard according to claim 1, **characterized in that** horizontally protruding tray elements (2) are hooked to the first assembly unit (E1).

3. Corner cupboard according to claim 1, **characterized in that** horizontally protruding support arms (26) are attached to the front frame part (3a), on which tray elements (2) are supported.

4. Sliding and pivoting guide for an assembly unit (E1) comprising a holding plate (22) attachable to a cupboard sidewall (1e) and a bracket frame (4) mounted on the holding plate (22), the holding plate (22) being pivotable about a vertical axis (10), the sliding and pivoting guide further comprising a side-front-frame (3) which, at its bottom, is connected to a bracket frame (4) by means of a telescopic rail and, at its top, is guided by a roller (23) in a guide rail (24) attachable to the sidewall (1e), whereby an upper beam of the side-front frame (3) forms a guiding beam (3c) in which a further roller (4c), which is mounted at a corresponding position on the bracket frame (4), is guided such that the side-front frame (3) is guided at its top by two rollers (23, 4c), which support the moment of tilt of the assembly unit (E1) transfer the horizontal load onto the bracket frame (4) and serve as a pull-out limit for the side-front frame (3), **characterized in that** the upper guide rail (24) has a straight run and is angled to the cupboard side wall (1e) so that the side frame (3b) is guided past the bracket frame (4) and the assembly unit (E1) is already slightly pivoted outwards about the axis (10) upon being pulled-out.

## Revendications

1. Armoire d'angle (1) destinée à être montée dans un angle d'une pièce, comportant deux unités intégrées (E1, E2), qui sont agencées l'une à côté de l'autre dans une branche (1a) de l'armoire d'angle et qui peuvent coulisser horizontalement au moyen de guidages (3, 4, 15, 16) et sont assemblées en mouvement l'une à l'autre au moyen d'organes de couplage (6, 7, 8), de telle sorte que lorsque la première unité intégrée (E1), maintenue sur un guidage de translation et de pivotement (3, 4), effectue un déplacement horizontal (mouvement vers l'extérieur ou vers l'intérieur) et un pivotement autour d'un axe vertical (10) sur à peu près 90°, la deuxième unité intégrée (E2) est déplacée au moyen d'un guidage de translation (15, 16) vers la place laissée libre par la première unité intégrée (E1) ou en s'éloignant de celle-ci, le guidage de translation et de pivotement de la première unité intégrée (E1) étant formé par un cadre angulaire (4), qui est monté contre une paroi latérale (1e) de l'armoire de manière à pouvoir pivoter autour de l'axe vertical (10) et qui est constitué d'un montant vertical (4a) et d'une cornière (4b) partant horizontalement du bas du montant vertical (4a), et par un cadre latéral et frontal (3), qui, sur sa partie frontale (3a), maintient une paroi frontale (1e) de l'armoire formant une porte et qui peut être déplacé avec sa partie latérale (3b) en dessous de la cornière (4b) inférieure du cadre de pivotement (4) en y intercalant un rail télescopique, et qui, avec une barre de guidage supérieure (3c), saisit en vue du guidage en déplacement un rouleau (4c) monté rotatif sur le montant vertical (4a),
**caractérisée en ce qu'**un rouleau (23), en saillie latérale sur l'extrémité arrière de la barre de guidage (3c), s'engage de manière mobile en translation dans un rail de guidage (24) agencé en diagonale, fixé contre la paroi latérale (1d) de l'armoire, et, dans ce cas, dans la position extraite de la première unité intégrée (E1), coopère avec le rouleau (4c) pour limiter le mouvement vers l'extérieur, sachant que le rail de guidage (24) pour la première unité intégrée (E1) a un tracé droit et est fixé contre la paroi latérale (1e) de l'armoire en délimitant un angle tel que l'unité intégrée (E1) dans sa position rentrée est située droite dans l'armoire d'angle (1) et dans la position extraite peut pivoter autour du montant vertical (4a).

2. Armoire d'angle selon la revendication 1, **caractérisée en ce qu'**à la première unité intégrée (E1) sont suspendus des éléments de rangement (2) en saillie horizontale sur celle-ci.

3. Armoire d'angle selon la revendication 1, **caractérisée en ce que** sur la partie de cadre frontale (3a) sont fixés des bras de support (26) en saillie horizontale sur celle-ci, sur lesquels prennent appui les éléments de rangement (2).

4. Guidage de translation et de pivotement pour une unité intégrée (E1), avec une tôle de fixation (22), pouvant être montée contre une paroi latérale (1e) de l'armoire, avec un cadre angulaire (4), qui est monté contre la tôle de fixation de manière à pouvoir pivoter autour d'un axe vertical (10), et avec un cadre latéral et frontal (3), qui est fixé en bas contre le cadre angulaire (4) au moyen d'un rail télescopique pour pouvoir être déplacé vers l'extérieur et est guidé en haut avec un rouleau (23) dans un rail de guidage (24) qui peut être fixé également contre la paroi latérale (1e), la barre supérieure du cadre latéral et frontal (3) étant réalisée sous la forme d'une barre de guidage (3c), dans laquelle est guidé un rouleau (4c) supplémentaire, qui est logé contre le cadre angulaire (4) à une distance correspondante, de telle sorte que le cadre latéral et frontal (3) est guidé en haut par deux rouleaux (23, 4c), qui absorbent le moment de basculement de l'unité intégrée (E1) et transmettent la charge horizontale sur le cadre angulaire (4) et qui sont destinés à limiter le mouvement d'extraction du cadre latéral et frontal (3), **caractérisé en ce que** le rail de guidage supérieur (24) a un tracé droit et comporte un angle formé par rapport à la paroi latérale (1e) de l'armoire, de telle sorte que le cadre latéral (3b) lors de son extraction est guidé le long du cadre angulaire (4) et l'unité intégrée (E1) pivote déjà légèrement vers l'extérieur autour de l'axe (10).
